# FASCICULE DE BREVET EUROPEEN

(11) **EP 0 110 821 B1**
(45) Date de publication et mention de la délivrance du brevet: **07.01.1988**
(21) Numéro de dépôt: 83810493.3
(22) Date de dépôt: 26.10.1983
(51) Int. Cl.: B65H 54/28

(54) **Procédé et dispositif de trancannage automatique à asservissement**
Automatisches Traversierverfahren und -vorrichtung mit Servosteuerung
Method and apparatus for automatic traversing using servo control

(30) Priorité: 28.10.1982 CH 6282/82
(43) Date de publication de la demande: 13.06.1984
(73) Titulaire: Lavanchy, Gérard André, CH-1008 Prilly (CH)
(72) Inventeur: Lavanchy, Gérard André, CH-1008 Prilly (CH)
(74) Mandataire: Nithardt, Roland

(56) Documents cités:
- EP-A- 0 043 368
- DE-A- 1 574 425
- FR-A- 2 160 277
- US-A- 2 988 292
- US-A- 3 031 153
- US-A- 3 833 184
- DRAHT, vol. 34, no. 3, mars 1983, pages 98-101, Bamberg, DE; W.H. HULAK: "Optoelektronik automatisiert Verlegeeinrichtungen der Aufwickler"

## Description

La présente invention concerne un procédé automatique de trancannage d'un produit allongé flexible, tel que par exemple un câble ou un tube, sur un touret motorisé muni d'un guide et d'un organe en assurant le déplacement relatif asservi, d'un premier capteur de mesure de la position relative guide-touret X, d'un deuxième capteur de mesure de l'angle de chargement que forme la partie incidente'rectiligne du produit avec un plan perpendiculaire à l'axe de rotation du touret et d'un organe électronique de saisie, de mémorisation et de calcul de données.

Elle concerne également un dispositif pour le trancannage automatique d'un produit allongé flexible, tel que par exemple un câble ou un tube, ce dispositif comportant un touret motorisé muni d'un guide et d'un organe en assurant le déplacement relatif asservi, d'un premier capteur de mesure de la position relative guide-touret X, d'un deuxième capteur de mesure de l'angle de chargement et d'un organe électronique de saisie, de mémorisation de calcul de données.

Au cours de nombreuses opérations relatives à la fabrication et/ou la commercialisation des câbles, des cordes et d'autres produits fabriqués en grande longueur, il est nécessaire ou désirable de les stocker par enroulement sur des bobines de dimensions adéquates. Ces bobines, que l'on nommera tourets dans la suite du texte, sont constituées d'un fût au moins approximativement cylindrique limité par deux surfaces approximativement planes et parallèles, perpendiculaires à l'axe du cylindre et désignées par le terme usuel de joues.

L'opération de chargement, c'est-à-dire enroulement d'un câble, d'un tube ou autre produit sur le touret consiste à faire tourner ce dernier sur lui-même autour de son axe et, dans le cas qui nous intéresse, à guider le produit dans sa partie extérieure au touret de manière à ce que l'enroulement s'effectue régulièrement en spires aussi jointives que possible. On parle alors de trancannage.

Dans le cas des systèmes à usage industriel, le touret est entraîné par un moteur. Le guidage du produit à enrouler, que nous désignerons par le terme câble dans la suite du texte, est effectué soit manuellement par un opérateur, soit par un dispositif de guidage mécanique. Les systèmes actuellement connus de trancannage automatique peuvent être divisés en deux groupes: les bobinoirs fixes à guide mobile, les bobinoirs mobiles (auto- trancannants) à guide fixe.

Dans les deux cas, le mouvement relatif de translation est assuré par un dispositif comprenant au moins un variateur de vitesse réglable qui fait correspondre à la rotation du touret d'enroulement un déplacement prédéterminé (programmé) du guide, proportionnel au pas fixé. Un dispositif de renversement du sens de déplacement faisant généralement appel à des butées assume la fonction d'interversion du guidage lorsque le câble atteint une joue.

Dans la pratique, l'opérateur essaye d'obtenir un bobinage aussi précis que possible, c'est-à-dire sans espacement des spires et sans chevauchement, en corrigeant manuellement la position du guidage et/ou le pas, le but étant de poser le câble contre la spire précédente en la forçant légèrement contre celle-ci.

Si l'on examine en détail les paramètres du problème, on est amené à faire les remarques suivantes:
- les tourets de chargements ne sont pas parfaits géométriquement (irrégularités à l'usinage ou acquise par suite de chocs): le corps cylindrique n'est pas parfaitement centré par rapport à l'axe de rotation, les joues ne sont qu'imparfaitement perpendiculaires à cet axe.
- l'introduction du câble (amorce du bobinage) crée une perturbation qui se répercute de proche en proche sur les spires suivantes.
- le changement de couche contre les joues constitue lui aussi un point singulier.
- les défauts de serrage se répercutent souvent d'une couche à la suivante.

Il résulte 3 premières remarques ci-dessus que l'angle d'hélice d'un bobinage parfaitement exécuté n'est pas constant. Un câble parfaitement enroulé n'a pas exactement la forme d'une hélice régulière.

En conséquence, le trancannage à avance programmée ne permet pas (dans de nombreux cas) l'obtention d'un bobinage parfaitement réguliertel qu'il est désiré par le câblier.

Un dispositif de trancannage tel que défini en préambule et présentant les défauts éconcés ci-dessus est décrit dans la demande de brevet européen publiée sous le No 43 368.

La présente invention se propose de pallier les inconvénients ci-dessus.

Dans ce but, le procédé selon l'invention comprend les caractéristiques énoncées dans la revendication 1, et le dispositif selon l'invention comporte les caractéristiques énoncées dans la revendication 5.

Cette invention sera mieux comprise en référence à la description d'une forme de réalisation préférée et au dessin annexé dans lequel:
La figure 1 représente schématiquement une vue partielle développée d'un câble en cours de bobinage,
la figure 2 illustre une forme de réalisation du dispositif selon l'invention,
la figure 3 représente une autre forme de réalisation du système à bras oscillant du dispositif selon l'invention,
la figure 4 représente de façon schématique la position d'un tronçon de câble par rapport au guide et au touret du dispositif, et
la figure 5 représente un schéma simplifié du dispositif selon l'invention.

En référence aux figures on désignera dans la suite du texte les paramètres suivants:
a = angle de chargement, c'est-à-dire angle que forme le câble, dans sa partie approximativement rectiligne située juste avant le point de tangence au touret avec un plan perpendiculaire à l'axe de rotation du touret p = angle d'hélice, c'est-à-dire angle que forme la tangente au câble, en un point quelconque de sa partie déjà enroulée, avec un plan perpendiculaire à l'axe de rotation du touret, cet angle étant à considérer pour chaque point particulier.
y = β-α = angle de serrage, c'est-à-dire angle que forme approximativement la portion de câble en cours de pose en son point de tangence avec la spire précédente.

Cet angle de serrage conditionne la mise en place du câble: s'il est trop fort la spire en formation risque de chevaucher la précédente, s'il est trop faible ou négatif, la spire s'écarte de la précédente.

L'angle d'hélice n'étant pas constant pour les diverses raisons énoncées ci-dessus, il s'en suit que l'angle de chargement doit être en permanence adapté, ce afin de maintenir aussi constante que possible la valeur de l'angle de serrage.

L'objet de la présente invention est d'apporter une solution à ce problème, soit maintenir par asservissement l'angle de serrage à une valeur constante.

Du point de vue réglage automatique, le problème est apparemment simple: il suffit de réaliser un asservissement de la position relative guide-touret.

La difficulté toutefois consiste à définir la valeur de consigne de cette position, puisque son but est de réaliser une condition bien particulière pour une grandeur (l'angle de serrage) qui n'est pas mesurable directement.

Comme défnin à la fig. 1, cet angle est la différence entre l'angle d'hélice et l'angle de chargement. Ce sont donc ces deux angles qu'il s'agit de déterminer.

Il est à remarquer que l'angle d'hélice p tel que représenté à la fig. 1 est, pour les besoins du dessin, notablement plus grand que nature. L'expérience montre que l'angle de serrage y désirable est normalement plus grand que l'angle d'hélice β. Il s'en suit que l'angle de chargement a = β-γ est en réalité négatif, c'est-à-dire que le câble est en fait retenu en arrière, le guidage étant en retard comme on le verra plus loin à propos de la fig. 4.

La fig. 2 montre schématiquement à titre d'exemple pour la compréhension une forme de réalisation du dispositif selon la présente invention, vue en plan:

Un touret 20 tourne autour de son axe, entraîné par un dispositif motorisé non représenté.

Ce dispositif d'entraînement est muni d'un premier capteur non représenté (absolu ou incrémentiel) de type usuel, potentiomètre ou codeur optique par exemple, fournissant sous forme électrique un signal permettant de connaître la position angulaire Ω du touret. Ce même capteur fournira au besoin l'information de vitesse de la rotation: valeur dérivée de la position dans le cas d'une mesure par potentiomètre, fréquence des impulsions dans le cas d'un capteur incrémentiel.

Un guide 21, constitué ici de deux galets cylindriques à axe vertical assure la fonction de guider le câble en cours de bobinage. Ce guide est mobile selon l'axe X', X", cet axe étant parallèle à l'axe de rotation du touret: Un dispositif d'entraînement motorisé usuel de type connu (vis mère ou chaîne par exemple) assure son déplacement. Ce dispositif (non représenté) est en plus muni d'un deuxième capteur (potentiomètre ou codeur optique par exemple) destiné à fournir un signal analogique ou numérique correspondant au déplacement du guide selon son axe de translation X', X", en valeur absolue ou incrémentielle.

Un troisième capteur, solidaire d'un bras 23 portant un galet oscillant 22, permet de connaître l'angle de chargement a, c'est-à-dire l'angle que forme le câble 24 par rapport à la perpendiculaire à l'axe de rotation du touret 20: Le bras supportant ce galet 22 a par exemple comme point de rotation celui des deux guides 21 qui le précède. Il est rappelé par un ressort ou encore par exemple par un cylindre pneumatique, ce afin de le maintenir en contact avec le câble.

Dans le cas d'un cylindre pneumatique, le galet pourra ainsi être automatiquement dégagé vers la gauche lors de l'opération de mise en place de l'amorce du câble, puis pressé en position de mesure en temps opportun. Le capteur définissant l'angle de chargement a peut être un potentiomètre coaxial au point d'oscillation du bras, mais il peut tout aussi bien être de type inductif, capacitif ou constitué d'un codeur binaire. Il peut éventuellement être de type linéaire, couplé au ressort ou au piston pneumatique de rappel.

Le galet 22 peut être muni enfin d'un quatrième capteur de rotation (par exemple du type incrémentiel) dans le but de connaître la vitesse de défilement du câble et accessoirement la longueur chargée, par comptage ou intégration des impulsions.

Ces capteurs étant des modèles usuels connus du commerce, il n'en sera pas fait description plus détaillée ici.

Le capteur de mesure du défilement peut d'ailleurs tout aussi bien être indépendant du galet 22, le signal correspondant pouvant être fourni par le dispositif existant sur la machine de production.

Dans le cas fréquent où l'on préfère la configuration du bobinoir à guide fixe avec translation axiale du touret, il est évident que le capteur de position longitudinal du gide 21 selon l'axe X' X" est purement et simplement remplacé par un capteur équivalent solidaire de la translation du dit touret. Le moteur de translation du touret servira d'actuateur à l'asservissement de position. Les autres capteurs mentionnés gardent leurs fonctions respectives: le système doit être compris dans un espace relatif dont on change simplement le référentiel.

Remarque: Cette dernière configuration, bien que plus coûteuse vu la masse de matériel à déplacer, présente l'avantage substantiel d'une position et d'une direction fixes du câble à son entrée dans le guide, cette position étant dans l'axe d'une machine de production, telle une cor- deuse ou une extrudeuse.

Em résumé, le système décrit ci-dessus comporte jusqu'ici:
- un touret de trancannage motorisé avec capteur de sa position angulaire Ω
- un guide d'entrée du câble
- un mécanisme d'asservissement assurant la translation relative du guide par rapport au touret (ou inversement) et un capteur définissant cette position relative x selon l'axe X'X"
- un galet oscillant muni d'un capteur destiné à définir l'angle de chargement a que forme le câble par rapport au plan perpendiculaire à l'axe de rotation du touret
- un capteur accessoire de rotation fournissant l'information ΔI du défilement du câble. Un examen plus attentif de l'ensemble des galets révèle une certaine simplification dans les explications ci-dessus:
- Pour ne pas risquer un écrasement du câble par suite de légères variations de son diamètre, les galets 21 doivent présenter un certain jeu par rapport au diamètre moyen du câble
-Le câble n'étant pas infinimentflexible, l'angle a de chargement tel que défini à la fig. 1 n'est pas exactement identique à celui mesuré par le capteur, le câble présentant une certaine courbure au voisinage des galets 21.

En outre, il faut considérer que l'angle de serrage optimum (déterminé expérimentalement) est fonction du type de câble, c'est-à-dire de son diamètre, de sa rigidité et du coefficient de frottement de sa surface.

Dans la pratique, on constate que cet angle peut être compris, pour un câble donné, entre deux extrêmes correspondant l'une au risque de chevauchement, l'autre au risque de non juxtaposition des spires. Il en résulte donc une certaine marge de tolérance.

Dans la plus part des cas, les approximations mentionnées ci-dessus seront donc sans inconvénient.

Il est toutefois possible, dans certaines applications sévères, de perfectionner le dispositif par les mesures suivantes, décrites ici dans le cas d'une installation à guide fixe et touret mobile:
- L'un des galets de guidage 21 est mobile transversalement, sa position et/ou sa force d'appui étant asservies.

Plusieurs possibilités sont alors offertes, citons par exemple les solutions simples suivantes:
- Palpeurs situés en amont des galets de guidage et ayant pour fonction de commander le rapprochement ou l'éloignement du galet mobile en fonction de leur position.
- Capteur de force lié au galet non mobile et commandant le rapprochement du galet mobile sitôt une valeur minimum atteinte, son éloignement sitôt une valeur maximum dépassée.
- Capteur de rotation solidaire du galet non mobile commandant le rapprochement du galet mobile sitôt détecté un arrêt de rotation.
- De manière plus simple, sans faire appel à un dispositif d'asservissement, il suffit de munir chacun des 2 galets d'un détecteur de rotation: selon que le câble s'appuye sur l'un ou l'autre des 2 galets, l'un tourne, l'autre pas. L'information ainsi obtenue peut être utilisée pour corriger l'information du capteur d'angle de chargement, l'écartement des galets étant connus.

Dans le cas de câbles particulièrement rigides et/ou de fort diamètre, l'erreur sur la mesure de l'angle de chargement a peut ne pas être négli- ^{g}eable, même si le levier oscillant est relativement long, le câble ne pouvant changer brusquement d'orientation dès la sortie du guide 21.

Le système à bras oscillant est alors remplacé par le dispositif représenté à titre d'exemple à la fig. 3:
- 2 galets 31 et 32 montés sur un bras oscillant 33 s'appuyent contre le câble 34. Le capteur angulaire non représenté sur la figure et destiné à la mesure de l'angle de chargement a est alors monté au point de pivotement 35 du bras par rapport au support coulissant 36. Le dispositif est encore muni du ressort rappel 37 qui prend appui sur le guide fixe 38.

Comme indiqué précédement, ce ressort peut être remplacé par un cylindre pneumatique ou tout autre dispositif conventionnel propre à assurer un déplacement longitudinal parallèle à l'axé X' X" de translation du touret.

Le dispositif est appliqué sur une portion considérée comme raisonnablement rectiligne du câble comprise entre les guides 21 et le point de tangence au touret 25, la distance entre les guides 21 et le touret pouvant être augmentée sans inconvénient à une valeur suffisante.

Etant ainsi démontré qu'il est facile de mesurer l'angle de chargement a, il faut expliquer comment obtenir la valeur de l'angle d'hélice p de la spire précédente et celà plus particulièrement au point de tangence du câble avec le touret en cours de chargement.

La fig.4 montre schématiquement pour la compréhension:
- le tronçon de câble compris entre le guidage avec son abscisse x₂ sur l'axe X' X" et le touret à son point de contact d'abscisse x₁ sur la génératrice g du cylindre
- la distance h entre l'axe X' X" et la génératrice g
- l'angle de chargement a défini par rapport au plan perpendiculaire à l'axe de rotation du touret.

En examinant cette fig. 4, on constate qu'un raisonnement immédiat faisant appel à la géométrie élémentaire permet de comprendre qu'une relation trigonométrique simple lie l'abscisse xᵢ du point de tangence du câble à l'abscisse x₂ mesurée du guide en fonction de l'angle de chargement mesuré a,
on a en effet:

L'abscisse relative x₂ guide-touret étant mesurée par le capteur de translation, celle du point de tangence peut ainsi être déterminée par calcul à chaque instant, au moyen d'un microprocesseur par exemple. Il suffit alors de mémoriser ces valeurs successives en corrélation avec celles de la rotation Ω du touret pour connaître, par appel successif en mémoire, la position de la spire précédente.

Comme mentionné plus haut, l'angle de chargement du câble en cours de trancannage est généralement négatif. Ainsi, contrairement à la représentation de la fig. 4, on a x₁ > x₂.

Remarquons également que la distance h varie quelque peu selon l'état de remplissage et le diamètre du touret. Cette variation étant faible, il n'est en général pas nécessaire d'en tenir compte, bien que le calcul trigonométrique correctif pourrait être effectué par le microprocesseur si besoin était, le diamètre d'enroulement pouvant être déterminé comme décrit plus loin. De plus, le microprocesseur peut donner, par calcul simple, la valeur de l'angle d'hélice au point considéré selon la relation: si l'on admet de remplacer les accroissements différentiels par des accroissements limités.

Ax est la différence entre 2 valeurs successives xₙ et xₙ₊₁ calculées pour l'abscisse du point de tangence correspondant à 2 valeurs successives Ωₙ etQₙ₊₁ de la position angulaire du touret mises en mémoires, Δl correspondant à la longueur de câble ayant défilé en contact avec le galet 22 lors du même intervalle, soit:

Dans le cas de tourets de diamètre connu, le microprocesseur peut calculer lui-même la longueur de câble enroulé sans faire appel à un capteur ad-hoc. Pour la première couche, on a h = π · η₁• D où n et le nombre de spires (déterminé à partir de Ω), D le diamètre du touret. Pour la deuxième couche: Iᵣ = π·.η₂ (D+d), où d est le diamètre du câble, valeur que le microprocesseur peut facilement déterminer à partir du déplacement moyen (pas) pour chaque tour du touret. Et ainsi de suite.

La valeur s'obtient de la même manière, individuellement pour chaque couche, le microprocesseur mémorisant le nombre de couches bobinées, c'est-à-dire le nombre de renversements de sens de l'hélice.

Un calcul trigonométrique de même nature permet alors de définir la valeur de consigne à imposer pour la position relative touret-guide afin d'assurer la valeur correcte de l'angle de chargement a désiré, valeur qui doit satisfaire comme décrit plus haut à la relation a = β-γ où y est l'angle de serrage dont la valeur, constante pour un câble donné, est expérimentalement choisie. Cette valeur peut être introduite comme valeur de consigne yₒ par insertion manuelle au panneau de commande. Elle peut aussi être mémorisée pour les divers types et diamètres de câbles et automatiquement rappellée par le processeur.

Remarque: l'asservissement pourrait également prendre a comme valeur de consigne, la valeur mesurée étant celle donnée par le capteur correspondant. Un rapide examen des algorithmes permet toutefois de se rendre compte que la fonction est identique, les bases du-calcul étant en fait les mêmes.

On préférera l'asservissement de la position x₂ selon l'axe X' X", la grandeur d'entrée correspondant à la mesure x étant plus pratique.

Dans une autre forme de réalisation du dispositif d'asservissement, l'angle d'hélice est obtenu par analyse de l'image observée par une caméra TV disposée perpendiculairement à l'axe de rotation du touret.

Le système tel que décrit jusqu'à ce point assure la fonction de bobiner correctement le câble par rapport à la spire précédente au cours d'une couche. Restent donc à examiner les solutions à apporter aux transitoires que constituent le début du bobinage et le renversement du sens de l'hélice contre les joues.

L'accrochage de l'amorce du câble est une opération manuelle. De même, l'enroulement de la première spire est à considérer comme une opération qui ne relève pas d'un asservissement, mais plutôt d'une programmation, le câble devant simplement être bobiné contre la joue, circulairement dans sa première partie. L'enroulement s'effectuera ensuite selon un pas fixé par le diamètre supposé connu du câble ou par commande manuelle du déplacement. La mise en asservissement, c'est-à-dire son enclenchement, sera soit décidée par l'opérateur, soit automatique, par exemple après une rotation d'une fraction de tour du touret. La mémorisation des paramètres x, a et Ω étant effectuée dès le début de la rotation, le système pourra intervenir aussitôt, tenant compte en particulier de l'anomalie d'hélice causée par la naissance de la première spire puisqu'on en connaît la position.

L'arrivée du câble contre une joue représente elle aussi une anomalie que le système doit interpréter:

La dernière spire libre de la couche ayant été posée en hélice cylindrique, l'asservissement va à première vue continuer le déplacement relatif guide-touret en fonction de la position de cette dernière spire. Le câble butant toutefois sur la joue, le pas effectif sera nul (aux irrégularités de la joue près). L'angle de chargement effectif mesuré a va donc progressivement se modifier. Une comparaison avec les valeurs successives mises en mémoire correspondant à la spire précédente permettra de décider après dépassement d'un seuil prédéterminé le renversement du pas d'hélice. Afin d'éviter un chevauchement, ce renversement s'effectuera par exemple après un peu moins d'un tour, amorçant ainsi par programmation automatique la première spire complète de la nouvelle couche.

Remarquons que le diamètre du câble est nécessairement connu du microprocesseur à ce moment-là, soit parce que cette valeur a été manuellement introduite par l'opérateur, soit parce qu'un capteur a été prévu pour les besoins du positionnement de l'écartement des guides 21, soit parce que le microprocesseur l'a lui-même calculé à partir de la moyenne des différences des valeurs successives de la translation à chaque tour du touret: pas d'hélice moyen.

La fig. montre à titre d'exemple pour la compréhension un schéma simplifié du dispositif.

Nous constatons qu'en plus des organes mentionnés à la fig. 2, le dispositif est encore au moins muni d'une unité de commande 51 se composant au moins des interfaces nécessaires à la réception de signaux issus des capteurs d'angles et de position, y compris les convertisseurs analogique- digital - pour la lecture des potentiomètres correspondant à l'angle et à l'abscisse x, d'un dispositif permettant d'introduire et/ou de corriger la valeur de consigne de l'angle de serrage, d'un microprocesseur et/ou d'une unité arithmétique pour le traitement de ces données et leur stockage en mémoire selon un programme (software) adéquat, d'un convertisseur digital-analogique fournissant la valeur de consigne de l'abscisse relative x du déplacement par translation guide-touret et d'un amplificateur d'asservissement 52 pour la commande du moteur 53 assurant le dit déplacement.

Remarquons que le processeur peut être muni au besoin d'un dispositif 54 permettant l'affichage et/ou l'enregistrement des diverses valeurs qu'il reçoit et/ou calcule: angle d'hélice, angle de chargement, angle de serrage, diamètre du produit, vitesse de chargement, longueur chargée, nombres de spires et/ou de couches, vitesse de rotation du touret, etc....

Généralement, un seul affichage commutable sur les diverses valeurs sera utilisé, pour les besoins du service par exemple.

L'expérience montrant que la précision nécessaire à la translation du guidage n'est pas très sévère, l'amplificateur d'asservissement pourra, si l'on désire une solution économique de moindre coût, être remplacé par deux comparateurs ayant comme signaux d'entrée la valeur de consigne issue du calculateur et la valeur de la position réelle mesurée par le capteur. Les signaux de sortie de ces comparateurs, dont les seuils de commutation seront légèrement décalés, serviront d'ordre de commande à deux relais, assurant chacun un sens de marche d'un simple moteur triphasé, ce par intermittence, c'est-à-dire par petits déplacements successifs. La solution est évidemment sensiblement moins coûteuse que celle consistant en un régulateur et un moteur à courant continu, tout spécialement lorsqu'il s'agit d'une installation déjà existante à transformer.

## Revendications

1. Procédé automatique de trancannage d'un produit allongé flexible, tel que par exemple un câble ou un tube, sur un touret motorisé muni d'un guide et d'un organe en assurant le déplacement relatif asservi, d'un premier capteur de mesure de la position relative guide-touret X, d'un deuxième capteur de mesure de l'angle de chargement a que forme la partie incidente rectiligne du produit avec un plan perpendiculaire à l'axe de rotation du touret et d'un organe électronique de saisie, de mémorisation et de calcul de données, caractérisé en ce que ce déplacement est asservi pour maintenir aussi constant que possible par rapport à une valeur de consigne yₒ préalablement choisie l'angle de serrage y du produit incident contre la spire précédente, cet angle de serrage étant défini successivement en chaque point comme la différence algébrique entre l'angle d'hélice p de la spire précédente au point de tangence et l'angle de chargement, l'angle d'hélice (3 étant déterminé de proche en proche indirectement par calcul à partir des informations reçues et mémorisées par l'organe de calcul et issues du capteur de l'angle de chargement a, du capteur de la position relative guide-touret X, ainsi que d'un troisième capteur de la position angulaire Ω du touret et d'un quatrième capteur de mesure du défilement du produit Δl.

2. Procédé selon la revendication 1, caractérisé en ce que l'information reçue du capteur de défilement est remplacée par une information calculée à partir de l'angle de rotation Ω du touret et du diamètre connu du fût de la bobine augmenté de l'épaisseur calculée,des couches successives.

3. Procédé selon la revendication 1, caractérisé en ce que l'angle d'hélice p du produit est obtenu par analyse de l'image observée par une caméra de télévision.

4. Procédé selon les revendications 1 et 2, caractérisé en ce que l'on détecte indirectement par calcul, lors de la mise en place de la dernière spire d'une couche, l'arrivée en contact du produit contre la joue et l'utilisation de cette dernière information pour effectuer le renversement du sens de trancannage, l'arrivée contre la joue étant définie par l'annulation du pas effectif du bobinage et décidée par comparaison avec les valeurs successives mémorisées de la spire précédente après franchissement d'un seuil et d'un angle de rotation prédéterminé du touret.

5. Dispositif pour le trancannage automatique d'un produit allongé flexible, tel que par exemple un câble ou un tube, pour la mise en oeuvre du procédé selon la revendication 1, ce dispositif comportant un touret motorisé muni d'un guide et d'un organe en assurant le déplacement relatif asservi, d'un prémier capteur de mesure de la position relative guide-touret X, d'un deuxième capteur de mesure de l'angle de chargement et d'un organe électronique de saisie, de mémorisation de calcul données, caractérisé en ce qu'il comporte également un capteur de mesure de la position angulaire Ω du touret et un capteur de mesure du défilement Δl du produit et en ce que l'organe de calcul comporte un programme susceptible d'assurer l'acquisition et la mémorisation des données reçues des capteurs et, à partir de celles-ci le calcul des valeurs successives de l'angle d'hélice p au point de tangence du produit incidient et enfin le calcul de l'angle de serrage y en vue de l'asservir à une valeur de consigne prédéterminée yₒ par le moyen de déplacement relatif guide-touret.

6. Application du procédé selon les revendications 1 à 4 au trancannage des câbles électriques.

## Claims

1. Process for automatic winding of an elongated object such as a cable, a tube or a similar product, on a motorized spooll having a guiding means and a member for controlling'the feedback regulated displacement of said motorized spool, a first detector for measuring the relative position X of the motorized spool and the guiding means, a second detector for measuring the loading angle a that is the angle formed by the rectilinear part of the elongated object with a plane perpendicular to the axis of rotation of the spool, and an electronic device for recording, memorizing and calculating data, characterized in that said feedback regulated displacement is controlled for maintaining the tightening angle y, which is the angle formed by the incident object with the preceding turn, this angle being substantially equal to a predetermined reference value yₒ, said tightening angle being determined at each point, as being the alge- bric difference between the helix angle β of the preceding turn of the tangent point and the loading angle, said helix angle p being determined at each point indirectly through calculation from information received and memorized by the calculating device and issued from the detector of the loading angle a, from detector for, measuring the relative position X of the motorized spool and the guiding means, from a third detector for measuring the angular position Q of said spool and from a fourth detector for measuring the linear displacement Δl of the object.

2. Process according to the claim 1, characterized in that the information transmitted by the detector relating to the linear movement is replaced by an information which is calculated from angular position Ω of said motorized spool and to the known diameter of the spool added to the thickness of the preceding turns.

3. Process according to the claim 1, characterized in that the helix angle p of the object is determined by means of the analysis of the image made by an electronic camera.

4. Process according to the claims 1 and 2, characterized in that the arrival of the object against a flange of said motorized spool is determined indirectly by calculation during the laying of said last turn of a layer, and in that the information resulting from this calculation is used for controlling the reverse of the direction of winding, the arrival against the flange being defined by the annulation of the effective pitch of the turns and by a comparison with the values which were successively memorized according to the preceding turn after a predetermined reference value and a predetermined rotational angle of the motorized spool.

5. Device for automatic winding of an elongated object such as a cable, a tube or a similar product for using the process according to claim 1, comprising a motorized spool having a guiding means and a member for controlling a feedback regulated displacement of said motorized spool, a first detector for measuring the relative position X of the motorized spool and the guiding means, a second detector for measuring the loading angle and an electronic device for recording, memorizing and calculating data, characterized in that it also comprises a detector for measuring the angular position Ω of said spool and a detector for measuring the linear displacement ΔI of the object, and in that the calculating device is provided with a programme for recording and memorizing the data of the detectors and for calculating the successive values of the helix angle β at the tangent point of the incident object, and the value of the tightening angle y in order to maintain the same substantially equal to a reference value yₒ by displacing relatively the guiding means and the spool.

6. Use of the process according to claims 1 to 4 for the winding of electrical cables.

## Patentansprüche

1. Automatisches Traversierverfahren eines langgestreckten, biegsamen Produktes, wie z. B. einem Kabel oder einem Rohr auf einer Trommel mit einem Antrieb durch einen Motor, die mit einer Führung und mit einer Einrichtung für die servogesteuerte relative Verstellung, mit einem ersteren Geber für die Messung der relativen Position der Führung zu der Trommel X, mit einem zweiten Geber für die Messung des Winkels der Belastung a, den der einfallende gradlinige Teil des Produktes mit einer Ebene, die senkrecht zu der Drehachse der Trommel liegt, bestimmt, und mit einer elektronischen Einrichtung für die Erfassung, die Speicherung und die Berechnung der Daten, dadurch gekennzeichnet, dass diese Verstellung servogesteuert ist, um gegenüber einem vorher gewählten Sollwert yₒ den Winkel der Spannung y des einfallenden Produktes gegen die vorherige Windung so gleichmässig wie möglich aufrecht zu erhalten, wobei dieser Winkel der Spannung nach und nach an jedem Punkt als die algebraische Differenz zwischen dem Winkel der Steigung β von der vorherigen Windung an dem tangentialen Punkt und dem Winkel der Belastung, wobei der Winkel der Steigung β näher und näher mittelbar durch Berechnung mit Hilfe der Daten bestimmt ist, die von der Einrichtung für die Berechnung erhalten und gespeichert werden und von dem Geber für den Winkel der Belastung a, von dem Geber der relativen Position der Führung zu der Trommel X sowie von einem dritten Geber der winkeligen Position der Trommel und von einem vierten.Geber für die Messung des Ablaufes von dem Produkt Δl geliefert werden.

2. Verfahren gemäss Anspruch 1, dadurch gekennzeichnet, dass die Angabe, die von dem Geber des Ablaufes erhalten wird, durch eine Angabe ersetzt wird, die mit Hilfe des Rotationswinkels Q der Trommel und des bekannten Durchmessers der Nabe der Rolle zuzüglich der berechneten Dicke der einander folgenden Lagen berechnet wird.

3. Verfahren gemäss Anspruch 1, dadurch gekennzeichnet, dass der Winkel der Steigung β des Produktes durch Analyse des Bildes ermittelt wird, das von einer Fernsehkamera beobachtet wird.

4. Verfahren nach den Ansprüchen 1 und 2, dadurch gekennzeichnet, dass bei dem Anlegen der letzten Windung von einer Lage das Berühren des Produktes gegen die Wange der Trommel mittelbar durch Berechnung erfasst wird, und dass diese letzte Angabe für die Umkehrung der Richtung von dem Traversieren verwendet wird, wobei das Berühren mit der Wange der Trommel durch die Aufhebung der tatsächlichen Steigung des Aufwickelns bestimmt wird und durch einen Vergleich mit den gespeicherten einander folgenden Werten der vorherigen Wicklung nach der Überschreibung von einer Schwelle und von einem Rotationswinkel der Trommel, die vorher bestimmt ist, entschieden wird.

5. Vorrichtung für das automatische Traversierverfahren eines langgestreckten biegsamen Produktes wie z. B. einem Kabel oder einem Rohr für die Anwendung des Verfahrens gemäss Anspruch 1, wobei diese Vorrichtung aus einer Trommel mit einem Antrieb durch einen Motor, mit einer Führung und mit einer Einrichtung für die servogesteuerte relative Verstellung, mit einem ersten Geber für die Messung der verhältnismässigen Position der Führung zu der Trommel X, mit einem zweiten Geber für die Messung des Winkels der Belastung und mit einer elektronischen Einrichtung für die Erfassung, die Speicherung und die Berechnung der Daten, dadurch gekennzeichnet, dass diese Vorrichtung ebenfalls einen Geber für die Messung des Rotationswinkels Q der Trom- .mel und einen Geber für die Messung des Ablaufes Δl des Produktes enthält und dass die Einrichtung für die Berechnung ein Programm enthält, das in der Lage ist, die Erfassung und die Speicherung der Daten, die von den Gebern erhalten werden und mit diesen Daten die Berechnung der einander folgenden Werte des Winkels der Steigung β an dem tangentialen Punkt des einfallenden Produktes und schliesslich die Berechnung des Winkels der Spannung y für seine Zuordnung einem vorher bestimmten Sollwert yₒ mit Hilfe einer verhältnismässigen Verstellung der Führung zu der Trommel sicherzustellen.

6. Anwendung des Verfahrens gemäss den Ansprüchen 1 bis 4 für das Traversieren der elektrischen Kabel.
